# EUROPÄISCHE PATENTSCHRIFT

(11) **EP 0 647 172 B1**
(45) Veröffentlichungstag und Bekanntmachung des Hinweises auf die Patenterteilung: **21.08.1996**
(21) Anmeldenummer: 94912464.8
(22) Anmeldetag: 15.04.1994
(51) Int. Cl.: B25H 3/00, B25H 3/06, B07C 7/02, G01B 3/38

(54) **HALTEVORRICHTUNG ZUR AUFNAHME VON WERKZEUGEN**
TOOL-HOLDING RACK
DISPOSITIF DE SUPPORT POUR OUTILS

(30) Priorität: 21.04.1993 DE 4313247
(43) Veröffentlichungstag der Anmeldung: 12.04.1995
(73) Patentinhaber: Feder, Emil, CH-3930 Visp (CH)
(72) Erfinder: Feder, Emil, CH-3930 Visp (CH)
(74) Vertreter: Habbel, Hans-Georg, Dipl.-Ing.
(86) Internationale Anmeldenummer: DE9400424
(87) Internationale Veröffentlichungsnummer: WO9423909

(56) Entgegenhaltungen:
- DE-U- 7 504 525
- FR-A- 2 359 044
- US-A- 5 048 700

## Beschreibung

Die Erfindung bezieht sich auf eine Aufnahmevorrichtung für Werkzeuge gemäß dem Oberbegriff des Patentanspruches 1.

Eine gattungsbildende Vorrichtung wird in der EP-B1-311 789 oder in der US-A-50 48 700 beschrieben.

Die vorliegende Erfindung beschäftigt sich mit der Herstellungsweise für die Aufnahmevorrichtung, um so zu erreichen, daß einerseits eine genaue Meßlehre für die einzusetzenden Werkzeuge geschaffen wird, andererseits der Herstellungsaufwand möglichst gering gehalten wird, so daß die Gesamtvorrichtung kostengünstig hergestellt werden kann.

Zur Lösung dieser der Erfindung zugrundeliegenden Aufgabe wird vorgeschlagen, daß das Gehäuse in Form einer Schale mit gleicher oder variabler Wandstärke in geeigneter Weise hergestellt wird, z. B. in Kunststoffspritzguß, wobei dieses Gehäuseoberteil durch einen Boden abgeschlossen wird. Das Gehäuse weist Aufnahmelöcher zur Aufnahme der Werkzeuge, z. B. der Bohrer auf. Dabei können pro Meßgröße auch mehrere Aufnahmelöcher in beliebiger Anordnung über- und/oder nebeneinander angeordnet sein. Das Gehäuseoberteil und der Boden entsprechen in ihren Außenabmessungen der fertigen Aufnahmevorrichtung.

Die Aufnahmelöcher werden vorzugsweise durch Gewindehülsen verlängert, wobei diese Gewindehülsen als selbständiges Bauteil ausgebildet sein können, wobei an der Bodenplatte Gegenlager zur Aufnahme und Zentrierung der Gewindehülse vorgesehen werden können, so daß ein genaues Zentrieren bei Einsetzen der einzelnen Bauteile ineinander automatisch erreicht wird. Innerhalb der Gewindehülsen können Einstellschrauben vorgesehen sein, die den Boden des jeweiligen Aufnahmeloches bilden und bei Bedarf je nach Länge des aufzunehmenden Werkstückes, z. B. eines Bohrers, eines Lehrdornes od. dgl., durch Einstellen herauf- oder heruntergeschraubt werden können. Die Betätigung dieser Einstellschrauben kann entweder durch einen Sechskant oder einen normalen Schraubenzieher oder aber auch durch den Bohrer selbst erfolgen.

Die eigentlichen Meßlehren können durch in die Ausnehmung einsetzbare Stifte gebildet sein. Runde Anschlagkörper haben aber den Nachteil, lediglich eine verhältnismäßig kleine Meßfläche darzubieten, da ja durch die Krümmung des Stiftes lediglich die sehr kleine Tangentenfläche als eigentliche Meßfläche zur Verfügung steht.

Die Erfindung schlägt weiterhin vor, die eigentlichen Meßlehren durch in die Ausnehmung einsetzbare Platten zu gestalten, wobei in diesen Platten Ausnehmungen vorgesehen sind, die die beiden einander gegenüberliegenden Meßflächen darstellen. Hierbei ist es möglich, diese Meßlehren durch jeweils eine Platte mit U-förmiger Ausnehmung zu gestalten oder aber die Meßlehren werden durch Platten gebildet, die an den mit den Feinmeßkanälen übereinstimmenden Positionen U-förmig ausgeschnitten sind, so daß die Lehren untereinander verbunden sind und nur das Einsetzen einer Platte für jede Meßgröße mehrerer Kanäle notwendig ist. Hierbei werden die Meßlehren zweckmäßigerweise aus Flachmaterial hergestellt, vorzugsweise aus Metall, wobei darüber hinaus die Platten oder nur die Randkanten der U-förmigen Ausschnitte, die die eigentlichen Meßlehren bilden, auch gehärtet sein können.

Ein weiterer Vorteil der Ausbildung der Meßlehren als Platten besteht darin, daß die Meßlehren in Pakete gespannt werden können, damit mehrere dieser Platten gleichzeitig auf die jeweiligen vorgesehenen Maße endbearbeitet werden können. Zugleich kann an den Platten eine Codierung zur Einordnung der Platte vorgesehen sein, wobei eine Gegencodierung auf der Bodenplatte, am Gehäuse oder einem anderen Bauteil angeordnet ist. Die Randkanten der eigentlichen Meßlehren werden dann in die im Gehäuseoberteil vorgesehenen Ausnehmungen eingesetzt.

Vorzugsweise bestehen die einzelnen Gewindehülsen aus Halbschalen, die dann zum Gebrauch zusammengefügt werden. Hierbei wird also vorgeschlagen, daß je eine Halbschale je eine Hälfte des Gewindes auf ihrer Innenseite aufweist, wobei dann die beiden Halbschalen durch geeignete Mittel zusammengefügt werden. Durch entsprechende Maßnahmen, wie Clipsen, Kleben, Nieten usw. werden die Halbschalen sicher zusammengehalten und sie werden gleichzeitig an ihren oberen und/oder unteren Enden am Boden und/oder im Gehäuseoberteil festgelegt.

Gemäß der Erfindung ist es auch vorgesehen, daß das Gehäuseoberteil nach Einsetzen aller Bauteile mit geeigneten Materialien ganz oder teilweise verfüllt wird, so daß ein unverrückbares Festlegen der wichtigen Meßlehren erreicht wird. Es können auch lediglich nur die Meßlehren selbst ganz oder teilweise an einem Bauteil fixiert sein.

Ausführungsbeispiele der Erfindung werden nachfolgend anhand der Zeichnungen erläutert. Die Zeichnungen zeigen dabei in
- Fig. 1: eine schaubildliche Ansicht auf eine erfindungsgemäße Aufnahmevorrichtung, in
- Fig. 2: in einer auseinandergezogenen Darstellungsweise die einzelnen Bauteile zum Teil in Einzeldarstellung zur Bildung der erfindungsgemäßen Aufnahmevorrichtung, in
- Fig. 3: einen Schnitt gemäß der Linie 3 - 3 in Fig. 2, in
- Fig. 4: einen Schnitt gemäß der Linie 4 - 4 in Fig. 2 und in
- Fig. 5: einen Schnitt gemäß der Linie 5 - 5 in Fig. 3.

In Fig. 1 ist eine Haltevorrichtung 10 dargestellt, die Werkzeuge 11, z. B. Bohrer oder Werkstücke aufnimmt und zu diesem Zweck mit Aufnahmelöchern 1 ausgerüstet ist. Den Aufnahmelöchern 1 sind Feinmeßkanäle 3 zugeordnet, in denen jeweils durch Anschlagkörper 5 und 6 je eine ggf. auch profilierte Meßlehre gebildet ist, die sich im wesentlichen über die ganze oder einen Teil der Höhe des Feinmeßkanales 3 erstreckt.

Mit 9 ist ein Grobmeßkanal bezeichnet. Auch hier sind ggf. profilierte Meßlehren 2 aus zusammenwirkenden Anschlagkörpern 5 und 6 vorgesehen, und der in den Grobmeßkanal 9 eingeführte Bohrer kann also nur dann durch den Grobmeßkanal 9 hindurchgeführt werden, wenn er einen Nenndurchmesser aufweist, der kleiner als die jeweils erreichten Meßlehren 2 aus den Anschlagkörpern 5 und 6 ist. Die Haltevorrichtung 10 ist mit einem Deckel 34 ausgerüstet, so daß ein verschmutzungsfreies Lagern der Arbeitswerkzeuge 11 möglich ist.

Der Aufbau der Haltevorrichtung 10 geht deutlicher aus den nachfolgenden Fig. 2 bis 5 hervor. In diesen Figuren ist ein Gehäuseoberteil 20 dargestellt, das beispielsweise durch Spritzgießen od. dgl. geformt ist, wobei im Herstellungsprozeß die Räume für den Grobmeßkanal 9, die Feinmeßkanäle 3, die Aufnahmelöcher 1 vorgesehen werden und weiterhin Ausnehmungen 22, in die die Feinmeßkanäle begrenzenden Meßlehren 2, gebildet aus den Anschlagkörpern 5 und 6, eingesetzt werden können.

Die Anschlagkörper 5 und 6 können dabei aus einzelnen Stiften gebildet werden und die Öffnungen für diese Anschlagkörper sind als muffenartige Aufnahmen ausgebildet, wobei die Stifte so dimensioniert sind, daß die Anschlagkörper zwar gehalten werden, aber in der Öffnung noch gewissen Spielraum aufweisen, so daß einerseits Formschwindungen bei Herstellung des Gehäuseoberteiles 20 ausgeglichen werden können, andererseits ein Festlegen der Anschlagkörper unter Zuhilfenahme eines Distanzhalters durch entsprechende Hilfsmittel möglich ist.

Bei dem in den Fig. 2 bis 5 dargestellten Ausführungsbeispiel werden aber die Anschlagkörper 5 und 6 einmal durch ein plattenförmiges U-förmiges Stück 28 gebildet, das an seinem oberen Ende eine Ausnehmung 27 aufweist und das - wie dies besonders deutlich ein Vergleich mit Fig. 5 zeigt - nunmehr die Meßlehre 2 bei diesem Ausführungsbeispiel für den Grobmeßkanal 9 schafft. In Fig. 5 sind die gebildeten Anschlagkörper 5 und 6 dargestellt, die ortsgenau festgelegt sind und das U-förmige Stück 28 ist ebenfalls erkennbar.

Die Meßlehren 2 für die einzelnen Feinmeßkanäle 3 können durch je eine Platte 26 (Fig. 2) gebildet werden, in der den einzelnen Feinmeßkanälen 3 entsprechende Ausnehmungen 27 vorgesehen sind, so daß nach Einsetzen dieser Platte 26 in die entsprechenden Ausnehmungen 22 und Fixieren im Gehäuseoberteil 20 und/oder an der Bodenplatte 21 die Meßlehren 2 gebildet werden. Die Platten 26 brauchen nicht vollflächig zu sein - wie dargestellt - sondern können zur Materialersparnis auf die wichtigen Bereiche beschränkt sein. Die Platte 26 weist bei diesem Ausführungsbeispiel außerdem an ihrer Unterseite eine Codierung 29 auf, und wie dies die Fig. 4 verdeutlicht, korrespondiert jede an jeder Platte 26 vorgesehene Codierung 29 mit einer Gegencodierung 30, die an einer Bodenplatte 21 vorgesehen ist.

Außerdem sind im Gehäuseoberteil 20 die Aufnahmelöcher 2 ausgebildet, die ein köcherförmiges Teil 23 aufweisen und außerdem Gewindehülsen 24, die bis zur Bodenplatte 21 durchführen. Die Gewindehülsen 24 werden aus Halbschalen 30 und 32 gebildet, wobei diese Halbschalen jeweils die Hälfte des Gewindes ausgeformt enthalten und miteinander durch Clipsen, Kleben od. dgl. verbunden werden können. Innerhalb der Gewindehülsen 24 ist eine Einstellschraube 33 verstellbar, die den Boden jedes Aufnahmeloches 1 bildet und in der Höhe verstellt, nunmehr eine Anpassung an unterschiedlich lange Werkzeuge 11 ermöglicht, was besonders bei Bohrern von Wichtigkeit ist, da durch das ständige Nachschleifen der Bohrer eine Verringerung der Länge eintritt, ohne daß dadurch das Werkzeug 11 unbrauchbar wird.

Auf der Bodenplatte 21 können Gegenlager 25 ausgeformt sein, die zur Aufnahme der unteren Enden der Gewindehülsen 24 dienen, so daß - nachdem wie dies aus Fig. 2 erkennbar ist - die Gewindehülsen mit ihrem oberen muffenförmigen Teil an das untere Ende des köcherförmigen Teiles 23 der Aufnahmelöcher 1 angeschlossen sind, durch die Gegenlager 25 eine sichere Festlegung der einzelnen Gewindehülsen 24 erfolgt. Hierbei ist auch erkennbar, daß die Gewindehülsen 24 einteilig an mehrere Aufnahmelöcher 1 angepaßt sind, so daß nach aufeinanderfolgendem Einsetzen des Gewindehülsensatzes und der zugehörigen Platte 26 die Vorrichtung 10 gebildet wird.

Fig. 3 zeigt, daß die Bodenplatte mit Stützfüßchen 35 ausgerüstet ist, zu deren sicheren Festlegung auf der Oberseite der Bodenplatte 21 Schraubhülsen 36 vorgesehen sind. In den Fig. 2 bis 4 sind weiterhin die Gelenkösen 37 für den Deckel 34 erkennbar.

Die eigentliche Bodenplatte 21 wird vorzugszweise mit dem Gehäuseoberteil 20 verschraubt, so daß eine leichte, aber dauerhafte Festlegung erfolgen kann.

Die Gewindehülsen 24, d. h. also im wesentlichen die Halbschalen 30 und 32, können mit seitlichen Abstützungen ausgerüstet sein, die sich an die relativ leicht ortsfest einzusetzenden Platten 26 orientieren bzw. an diesen anliegen, so daß durch diese seitlichen Abstützungen eine Vorjustierung erzielt wird, die die Montage der einzelnen Teile sehr erleichtert. Hierdurch ist es möglich, die einzelnen Gewindehülsenreihen ganz präzise freistehend auszurichten, so daß nach Einsetzen der Platten 26 und der Gewindehülsen 24 ein leichtes Aufsetzen der Bodenplatte 21 möglich ist, die dann die Gesamtheit der Teile sicher arretiert.

## Patentansprüche

1. Haltevorrichtung (10) zur Aufnahme von einen zylindrischen oder polygonalen Schaft aufweisenden Werkzeugen (11) unterschiedlicher Abmessungen in entsprechenden, in Reihe angeordneten Aufnahmelöchern (1), denen ein langgestreckter Feinmeßkanal (3) zugeordnet und parallel zu den in Reihe angeordneten Aufnahmelöchern (1) angeordnet ist und jedem Aufnahmeloch (1) in oder an dem Feinmeßkanal (3) eine durch Anschlagkörper (5, 6) gebildete Meßlehre (2) zugeordnet ist, wobei in der Haltevorrichtung (10) mehrere Feinmeßkanäle (3) mit zugeordneten Aufnahmelöchern (1) im wesentlichen parallel zueinander angeordnet sind, die in einen stirnseitig des Feinmeßkanals (3) rechtwinklig zu diesem verlaufenden Großmeßkanal (9) münden, dadurch gekennzeichnet, daß die Haltevorrichtung (10) durch ein Gehäuseteil, z. B. ein schalenförmiges Gehäuseoberteil (20) und ein weiteres Gehäuseteil, z. B. eine an dem ersten Gehäuseteil festlegbare Bodenplatte (21) gebildet ist, wobei an dem Gehäuseoberteil (20) die köcherförmigen Aufnahmelöcher (1), die Feinmeßkanäle (3) und der Grobmeßkanal (9) sowie Ausnehmungen (22) für die Anschlagkörper (5, 6) der Meßlehre (2) ausgeformt sind.

2. Haltevorrichtung nach Anspruch 1, dadurch gekennzeichnet, daß jeder Meßlehre (2) mehrere Aufnahmelöcher (1) zugeordnet sind.

3. Vorrichtung nach Anspruch 1, dadurch gekennzeichnet, daß die köcherförmigen Aufnahmelöcher (1) einteilig oder mehrteilig ausgebildet und Einstellmöglichkeiten wie z. B. mit Gewinde ausgerüstet sind.

4. Vorrichtung nach Anspruch 1 oder 2, dadurch gekennzeichnet, daß der köcherförmige Teil (23) der Aufnahmelöcher (1) durch Hülsen (24) verlängert wird, die ganz oder teilweise Gewinde aufweisen.

5. Vorrichtung nach Anspruch 4, dadurch gekennzeichnet, daß die Gewindehülsen (24) als selbständige Bauteile ausgebildet sind.

6. Vorrichtung nach Anspruch 5, dadurch gekennzeichnet, daß die Gewindehülsen (24) als Halbschalen ausgebildet sind, die längs und/oder quer durch Laschen od. dgl. miteinander verbunden sein können.

7. Vorrichtung nach Anspruch 1, dadurch gekennzeichnet, daß die Bodenplatte (21) Gegenlager (25) zur Aufnahme und Zentrierung der Gewindehülse (24) aufweist.

8. Vorrichtung nach Anspruch 1, dadurch gekennzeichnet, daß die Meßlehre (2) durch in die Ausnehmungen (22) einsetzbare runde oder polygonale Stifte gebildet sind.

9. Vorrichtung nach Anspruch 1, dadurch gekennzeichnet, daß die Ausnehmungen (22) einen Querschnitt aufweisen, der dem Querschnitt der die Meßlehren bildenden Stifte angepaßt ist, aber größer als die Stifte ist und zu den Stiften einen Freiraum schafft.

10. Vorrichtung nach Anspruch 1, dadurch gekennzeichnet, daß die Meßlehren (2) durch zwei sich gegenüberliegende Randkanten einer in einer Platte (26, 28) vorgesehenen Ausnehmung (27) gebildet sind.

11. Vorrichtung nach Anspruch 10, dadurch gekennzeichnet, daß jede Meßlehre (2) durch einzelne U-förmige Stücke (28) gebildet wird, die je an der vorgesehenen Stelle in die Ausnehmung (22) des Gehäuseoberteiles (20) eingepaßt ist.

12. Vorrichtung nach Anspruch 10, dadurch gekennzeichnet, daß die Meßlehren (2) durch eine Platte (26) gebildet sind, die an den mit den Feinmeßkanälen (3) übereinstimmenden Positionen U-förmig ausgeschnitten ist, so daß mehrere Meßlehren (2) untereinander verbunden sind.

13. Vorrichtung nach Anspruch 12, dadurch gekennzeichnet, daß die Platten (26) jeweils Codierungsmittel (29) aufweisen.

14. Vorrichtung nach Anspruch 13, dadurch gekennzeichnet, daß Gegencodierungen (30) zu den Codierungsmitteln (29) vorgesehen sind.

15. Vorrichtung nach Anspruch 1, dadurch gekennzeichnet, daß in den köcherförmigen Aufnahmelöchern (1) Einstellmittel zur Höhenrequlierung des Bodens der Aufnahmelöcher (1) vorgesehen sind.

16. Vorrichtung nach Anspruch 1, dadurch gekennzeichnet, daß in den Gewindehülsen (24) Einstellschrauben (33) in ihrer Höhe verstellbar vorgesehen sind.

17. Vorrichtung nach Anspruch 15, dadurch gekennzeichnet, daß die Einstellmittel (33) von oben durch die Aufnahmelöcher (1) und/oder von unten durch die Bodenplatte (21) betätigbar sind.

18. Vorrichtung nach Anspruch 1, dadurch gekennzeichnet, daß das Gehäuseoberteil (20) einschließlich der die Gewindehülsen (24) bildenden Bauteile und der Platten (26, 28) ausgegossen oder ausgeschäumt ist, wobei das Füllmaterial fester oder elastischer Natur ist.

19. Vorrichtung nach Anspruch 18, dadurch gekennzeichnet, daß die Innenseite des Gehäuseoberteiles (20) sowie der Bodenplatte (21) Hinterschneidungen aufweisen, in die das Füllmaterial eindringen kann und somit eine feste Verbindung des Gehäuseoberteiles (20) mit der Bodenplatte (21) bewirkt.

20. Vorrichtung nach Anspruch 1, gekennzeichnet durch einen Deckel (34).

## Claims

1. A holding device (10) for accommodating tools (11) of different dimensions and comprising cylindrical or polygonal shanks in appropriate receiving holes (1) arranged in rows, with which receiving holes (1) there is associated an elongate precision measuring channel (3) arranged parallel with the receiving holes (1) arranged in rows and with each of which receiving holes (1), in or on the precision measuring channel (3), there is associated a measuring gauge (2) formed of stop members (5, 6), a plurality of precision measuring channels (3) being arranged in the holding device (10) with associated receiving holes (1) and substantially parallel with each other, said receiving holes (1) opening into a coarse measuring channel (9) extending at the end of the precision measuring channel (3) at right angles thereto, characterized in that the holding device (10) is formed of a housing part, e.g. a dish-shaped upper housing part (20), and a further housing part, e.g. a base plate (21) fastenable to the first housing part, the tubular receiving holes (1), the precision measuring channels (3) and the coarse measuring channel (9) as well as recesses (22) for the stop members (5, 6) constituting the measuring gauge (2) being formed on the upper housing part (20).

2. A holding device according to claim 1, characterized in that a plurality of receiving holes (1) are associated with each measuring gauge (2).

3. A device according to claim 1, characterized in that the tubular receiving holes (1) are of one-piece or multipart construction and are provided with adjusting means such as threads, for example.

4. A device according to claim 1 or claim 2, characterized in that the tubular parts (23) of the receiving holes (1) are extended by sleeves (24) which are wholly or partially threaded.

5. A device according to claim 4, characterized in that the threaded sleeves (24) are constructed as separate components.

6. A device according to claim 5, characterized in that the threaded sleeves (24) are constructed as half-shells, which may be connected together longitudinally and/or transversely by clips or the like.

7. A device according to claim 1, characterized in that the base plate (21) comprises end supports (25) for receiving and centring the threaded sleeves (24).

8. A device according to claim 1, characterized in that the measuring gauges (2) are formed of round or polygonal pegs insertable into the recesses (22).

9. A device according to claim 1, characterized in that the recesses (22) have cross sections which are conformed to the cross sections of the pegs forming the measuring gauges but are larger than the pegs and provide a clearance zone for the pegs.

10. A device according to claim 1, characterized in that each measuring gauge (2) is formed of two opposing edges of a recess (27) provided in a plate (26, 28).

11. A device according to claim 10, characterized in that each measuring gauge (2) is formed of individual U-shaped members (28) which are each fitted at the point provided into the recess (22) in the upper housing part (20).

12. A device according to claim 10, characterized in that the measuring gauges (2) are formed of plates (26) which are trimmed to a U-shape at the positions corresponding with the precision measuring channels (3), such that a plurality of measuring gauges (2) are connected together.

13. A device according to claim 12, characterized in that the plates (26) comprise coding means (29).

14. A device according to claim 13, characterized in that the coding means (29) are provided with counter-codings (30).

15. A device according to claim 1, characterized in that adjusting means for height regulation of the bases of the receiving holes (1) are provided in the tubular receiving holes (1).

16. A device according to claim 1, characterized in that height-adjustable adjusting screws (33) are provided in the threaded sleeves (24).

17. A device according to claim 15, characterized in that the adjusting means (33) are actuatable from above through the receiving holes (1) and/or from below through the base plate (21).

18. A device according to claim 1, characterized in that the upper housing part (20) including the components forming the threaded sleeves (24) and the plates (26, 28) is filled in or foamed in, the filler being of solid or resilient nature.

19. A device according to claim 18, characterized in that the inside of the upper housing part (20) and the base plate (21) comprise undercuts into which the filler may penetrate and thus effect firm connection of the upper housing part (20) with the base plate (21).

20. A device according to claim 1, characterized by a lid (34).

## Revendications

1. Dispositif de support (10) destiné à loger des outils (11) de différentes dimensions présentant une tige cylindrique ou polygonale dans des trous de réception (1) correspondants, disposés en rangée, auxquels est associé un canal de mesure fine (3) allongé disposé parallèlement aux trous de réception (1) disposés en rangée, chaque trou de réception (1) étant associé dans ou sur le canal de mesure fine (3) à un calibre de mesure (2) formé par des corps de butée (5, 6), plusieurs canaux de mesure fine (3) avec les trous de réception (1) associés étant disposés dans le dispositif de support (10) de façon sensiblement parallèle les uns par rapport aux autres, et débouchant dans un canal de mesure approximative (9) orienté sur la face du canal de mesure fine (3) perpendiculairement à celui-ci, caractérisé en ce que le dispositif de support (10) est formé par une partie de logement, par exemple une partie supérieure du logement (20) en forme de coque, et une autre partie de logement, par exemple une plaque de fond (21) qui peut être fixée à la première partie de logement, les trous de réception (1) en forme de carquois, les canaux de mesure fine (3) et le canal de mesure approximative (9), ainsi que des évidements (22) pour les corps de butée (5, 6) du calibre de mesure (2), étant formés sur la partie supérieure du logement (20).

2. Dispositif de support selon la revendication 1, caractérisé en ce que chaque calibre (2) est associé à plusieurs trous de réception (1).

3. Dispositif selon la revendication 1, caractérisé en ce que les trous de réception (1) en forme de carquois sont conçus en une ou plusieurs pièces et sont pourvus de possibilités d'ajustement, par exemple d'un filet.

4. Dispositif selon la revendication 1 ou 2, caractérisé en ce que la partie en forme de carquois (23) des trous de réception (1) est prolongée par des douilles (24) qui présentent des filets complets ou partiels.

5. Dispositif selon la revendication 4, caractérisé en ce que les douilles filetées (24) sont conçues comme des éléments indépendants.

6. Dispositif selon la revendication 5, caractérisé en ce que les douilles filetées (24) sont conçues comme des demi-coques qui peuvent être reliées l'une avec l'autre longitudinalement et/ou transversalement par des colliers ou similaires.

7. Dispositif selon la revendication 1, caractérisé en ce que la plaque de fond (21) présente des contre-appuis (25) destinés à recevoir et à centrer la douille filetée (24).

8. Dispositif selon la revendication 1, caractérisé en ce que le calibre (2) est formé par des tiges rondes ou polygonales qui peuvent être introduites dans les évidements (22).

9. Dispositif selon la revendication 1, caractérisé en ce que les évidements (22) présentent une section adaptée à la section des tiges formant les calibres, mais qui est plus grande que les tiges et créent un espace libre pour les tiges.

10. Dispositif selon la revendication 1, caractérisé en ce que les calibres (2) sont formés par deux bords se faisant face d'un évidement (27) prévu dans une plaque (26, 28).

11. Dispositif selon la revendication 10, caractérisé en ce que chaque calibre (2) est formé par des pièces en forme de U (28), qui sont introduites à l'endroit prévu dans l'évidement (22) de la partie supérieure du logement (20).

12. Dispositif selon la revendication 10, caractérisé en ce que les calibres (2) sont formés par une plaque (26), qui est découpée en forme de U aux positions correspondant aux canaux de mesure fine (3), de sorte que plusieurs calibres (2) sont reliés les uns aux autres.

13. Dispositif selon la revendication 12, caractérisé en ce que chacune des plaques (26) présente des moyens de codage (29).

14. Dispositif selon la revendication 13, caractérisé en ce que des contre-codages (30) correspondant aux moyens de codage (29) sont prévus.

15. Dispositif selon la revendication 1, caractérisé en ce qu'il est prévu dans les trous de réception (1) en forme de carquois des moyens de réglage destinés au réglage en hauteur du fond des trous de réception (1).

16. Dispositif selon la revendication 1, caractérisé en ce que des vis de réglage (33) réglables en hauteur sont prévues dans les douilles filetées (24).

17. Dispositif selon la revendication 15, caractérisé en ce que les moyens de réglage (33) peuvent être actionnés par le haut à travers les trous de réception (1) et/ou par le bas à travers la plaque de fond (21).

18. Dispositif selon la revendication 1, caractérisé en ce que la partie supérieure de logement (20) avec les éléments formant les douilles filetées (24) et les plaques (26, 28) est remplie par coulage ou moussage, le matériau de remplissage étant de nature solide ou élastique.

19. Dispositif selon la revendication 18, caractérisé en ce que la face intérieure de la partie supérieure du logement (20) et de la plaque de fond (21) présente des contre-découpes, dans lesquelles le matériau de remplissage peut pénétrer pour réaliser une liaison solide entre la partie supérieure du logement (20) et la plaque de fond (21).

20. Dispositif selon la revendication 1, caractérisé en ce qu'il comporte un couvercle (34).
